# EUROPÄISCHE PATENTSCHRIFT

(11) **EP 0 102 015 B1**
(45) Veröffentlichungstag und Bekanntmachung des Hinweises auf die Patenterteilung: **23.09.1987**
(21) Anmeldenummer: 83107990.0
(22) Anmeldetag: 12.08.1983
(51) Int. Cl.: H05B 3/68, H05B 3/06

(54) **Elektrokochplatte**
Electric hot-plate
Plaque de cuisson électrique

(30) Priorität: 25.08.1982 US 411458
(43) Veröffentlichungstag der Anmeldung: 07.03.1984
(73) Patentinhaber: E.G.O. Elektro-Geräte Blanc u. Fischer, D-75032 Oberderdingen (DE)
(72) Erfinder: Fischer, Karl, D-7519 Oberderdingen (DE); Schreder, Felix, D-7519 Oberderdingen (DE)
(74) Vertreter: Patentanwälte Ruff, Beier, Schöndorf und Mütschele

## Beschreibung

Die Erfindung betrifft eine Elektrokochplatte mit einem Kochplattenkörper und einer unteren Abdeckung sowie aus der Abdeckung hinausragenden Isolierstück für die Durchführung der elektrischen Kochplattenanschlüsse durch die Abdeckung, wobei wärmebeständig isolierte, flexible Anschlußleitungen die ausreichend lang sind, um deren Anschlußstück außerhalb des Bereichs der Elektrokochplatte anzuordnen, zu einem gemeinsamen, freibeweglich angeordneten Anschlußstück führen, und wobei die Enden der flexiblen Anschlußleitungen zur Einführung in einen Anschlußsockel ausgebildet sind.

Eine solche Elektrokochplatte ist aus der DE-A-2 933 350 von dem gleichen Anmelder bekannt.

Aus der US-PS 1 093 754 und der GB-PS 904 672 ist es bekannt, isolierte flexible Anschlußleitungen für Elektrokochplatten vorzusehen, die normalerweise sehr lang sind und einzelne freie Enden hatten. Diese Anschlußleitungen störten, waren schwierig zu montieren und mußten dabei meist gekürzt werden. Sie führten ferner teilweise zur Kurzschlüssen.

Aus der EP-A-007 0042 ist eine Elektrokochplatte mit flexiblen Anschlußleitungen bekannt, deren Enden durch ein gemeinsames Verbindungsstück verbunden sind, das Steck- oder Schraubanschlußklemmen enthielt. Oiese Leitungen können über die Mitte der Kochplatte zurückgebogen werden und das Anschlußstück kann in einer Vertiefung der Unterseiten-Abdeckung der Kochplatte liegen. Zum Transport und zur Lagerung braucht also die Elektrokochplatte mit dem Anschlußstück nicht mehr Platz als ohne.

Aufgabe der Erfindung ist es, diese Elektrokochplatte im Hinblick auf einer noch leichtere Herstellung und Montierbarkeit sowie auf noch größere Sicherheit beim Anschluß weiterzubilden.

Diese Aufgabe wird dadurch gelöst, daß das Anschlußstück Halteeinrichtungen enthält, die die flexiblen Anschlußleitungen nahe ihren Enden festhalten und die Enden nach Art von Anschlußstiften bzw. -fahnen parallel zueinander ausgerichtet halten, wobei die Enden zur Einführung in einen Anschlußsockel ausgebildet sind. Es ist also nicht mehr notwendig, besondere Anschlußklemmen oder Stifte vorzusehen, sondern die Enden bilden selbst die Anschlußstifte, die durch Schraub- oder vorzugsweise Steckverbindungen mit dem Anschlußsockel verbunden werden können. Trotzdem ist der gesamte Kochplattenanschluß mit einem Handgriff oder einer Greiferbetätigung eines Industrieroboters vorzunehmen. Vorzugsweise kann der Anschluß auch dadurch verdrehsicher ausgeführt werden, daß das Anschlußstück oder die Anschlußleitungen so ausgebildet oder angeordnet sind, daß sich der Anschluß in nur einer, nämlich der richtigen, Ausrichtung vornehmen läßt.

Bei einer bevorzugten Ausführung kann das Anschlußstück Kanäle enthalten, in die die Enden der flexiblen Anschlußleitungen eingeführt werden, die dann durch Deformation in den Kanälen befestigt werden. Insbesodere sind dazu Ausführungen mit Aderendhülsen geeignet. Bevorzugt kann an der Kochplatte ein Durchführungsteil vorgesehen sein, das die elektrischen Anschlüsse durch die Kochplattenabdeckung hindurchführt. Dieses kann so zweiteilig ausgebildet sein, daß es zwischen sich die etwas verdickte Verbindungsstelle zwichen der flexiblen Anschlußleitung und den inneren Massiv-Anschlußdrähten in einer Ausnehmung anschließt und dadurch verhindert, daß z. B. durch Druck auf die Anschlußdrähte von innen ein Kontakt zwischen den inneren massiven Verbindungsdrähten und dem Kochplattenkörper eintritt.

Eine besonders einfache gegebenenfalls auch automatische Montage kann vorgenommen werden, wenn der Anschlußsockel in Form eines Anschlußblocks ausgeführt ist, der für alle Kochplatten eines Kochgerätes die entsprechenden Steckanschlüsse aufweist. Diese Anschlußblock kann dann über eine mehradrige flexible Leitung mit einem weiteren Verbindungsblock verbunden sein und dort wiederum mit Steckverbindungs angeschlossen werden un dort können dann auch die Schalter, Regler etc. vorgesehen sein. Die Montage ist dabei weitgehend vollautomatisch möglich, indem die aus den parallel zueinander verlaufenden flexiblen Anschlußdrähten bestehenden "Anschlußbänder" anfangs zum Inneren der Kochplatte hingekippt sind, so daß die Kochplatte von oben her in die Einbauplatte des Kochgerätes eingesetzt werden kann. Danach kann einem Greifer das Anschlußstück fast und in den mittig zu den Kochplatten unterhalb der Einbauplatte befestigten Anschlußblock eingeführt werden.

Weitere Vorteile und Merkmale gehen aus den Unteransprüchen und der nachfolgenden Beschreibung zusammen mit den Zeichnungen hervor.

Ausführungsbeispiele der Erfindung sind in der Zeichnung dargestellt und werden im folgenden näher erläutert. Es zeigen:
Fig. 1 eine Unteransicht einer Elektrokochplatte und ihres Anschlusses,
Fig. 2 einen Teilschnitt durch die Kochplatte und ihren Anschluß,
Fig. 3 einen Schnitt nach der Linie 111 in Fig. 2,
Fig. 4 und 5 Teilschnitte nach den Linien V und VI in Fig. 3 und
Fig. 6 eine teilweise abgebrochene Unteransicht eines Elektrokochgerätes mit vier Kochplatten.

Fig. 1 und 2 zeigen eine elektrische Kochplatte 11 mit einem Kochplattenkörper 12 aus Gußeisen mit einer flachen geschlossenen oberen Kochfläche 13. In ihrer beheizten Ringzone ist die Kochplatte mit spiraligen Rippen versehen, die zwischen sich spiralige Nuten bilden, in denen Heizwendeln 19 aus Widerstandsdraht in einer Keramikmasse 20 eingebettet sind. Anschlußstifte 80 sind mit den Wendeln 19 verschweißt und ragen aus der Keramikmasse 20 heraus. Anschlußleitungen 81 in Form von Massivdrähten sind an die Anschlußstifte 81 geschweißt und laufen in Kanäle 57 eines isolierenden Durchführungsteils 51 hinein.

Ein abwärtsgerichteter, im wesentlichen zylindrischer Rand 21 erstreckt sich um den Umfang des Kochplattenkörpers herum und ein flanschartiger Randbereich einer kreisförmigen, aus verformtem Blech bestehenden Abdeckung 24 liegt auf der unteren Kante des Randes 21. Der Randbereich der Abdeckung 24 enthält eine aufwärts, das heißt zur Kochfläche hin gerichtete Stufe, die an der Innenseite des Randes 21 anliegt und damit die Abdeckung zentriert.

Durch die Abdeckung 24 ragt das isolierende Durchführungsteil 51 hindurch, das sich auf der Innenseite der Abdeckung mit einer Stufe abstützt und daß nebeneinander angeordnete Kanäle 57 aufweist, in die flexible Anschlußleitungen 58 hineinragen, die von einer gut wärmebeständigen Isolation 82 umgeben sind.

Das Durchführungsteil 51 besteht aus zwei Teilen oder Hälften, die zueinander passend ausgebildet sind und zwischen sich die Kanäle 57 bilden. Innerhalb jedes Kanals ist eine innere Ausnehmung 101 gebildet, die also einen vergrößerten Abschnitt des Kanals bildet. Wie Fig. 2 zeigt, ragt die Isolation 82 in die Kanäle hinein und bildet dadurch eine vollständige Isolierung der Anschlußdrähte 58. Die flexiblen, aus Litzen bestehenden Anschlüsse 58 sind durch eine stirnseitige Schweißung mit den massiven Anschlußdrähten 81 verbunden. Die Verbindungs- bzw. Schweißstelle 100 hat einen größeren Durchmesser als die Anschlußdrähte 58,81 und der Kanal 57. Infolge der zweiteiligen Ausbildung des Durchführungsteils 51 sind somit die Anschlüsse 58, 81 in der Ausnehmung 101 so positioniert, daß sie sich in axialer Richtung nicht wesentlich bewegen können, so daß es insbesondere verhindert wird, daß die Anschlüsse nach innen bzw. oben gedrückt werden und in Kontakt mit dem Kochplattenkörper 12 kommen, was zu einem Kurzschluß führen könnte. Anstelle aufgepreßte oder gelötete Hülsen erfolgen, wobei die Hülsen einen nach außenstehenden Flansch oder eine Schulter aufweisen könnten, die für die axiale Festlegung sorgen.

Beide Hälften des Durchführungsteils 51 können durch nicht dargestellte Vorsprünge und Ausnehmungen an ihren Kontaktflächen in der richtigen Ausrichtung zueinander gehalten werden. Sie werden durch Einführung in die Öffnung der Abdeckung 24 zusammengehalten und sind in ihrer Position durch Vorsprünge oder Füße 103 gehalten, die an jeder Hälfte des Durchführungsteils angeformt sind und die sich an der Unterseite des Kochplattenkörpers 12 abstützen. Die Grundform des Durchführungsteils ist langgestreckt und es in Umfangsrichtung der Kochplatte ausgerichtet. Durch die Abdeckung ragt es im Bereich einer Ausformung.

Die flexiblen Kochplattenanschlußleitungen 58 sind an ihren Außenenden mechanisch durch ein Anschlußstück 75 aus keramischem Isoliermaterial miteinander verbunden. Durch die Anordnung des Isolierstücks in radialer Richtung etwa in der Mitte des ringförmigen beheizten Bereichs der Kochplatte und die Bemessung der Anschlußleitungen liegt die Außenkante 97 des Anschlußstücks vorzugsweise maximal in einem Abstand von weniger als einem Kochplattenradius von der Kochplattenaußenkante entfernt und läßt sich flexibel den Einbaubedingungen anpassen, wobei die nebeneinander liegenden Anschlußleitungen wie ein flexibles Band wirken, das eine leichte Schwenkbarkeit und größere Beweglichkeit des Anschlußstücks in vertikaler Richtung zuläßt, jedoch eine Verdrehung und seitliche Bewegung stärker beschränkt.

Dem Durchführungsteil 51 diametral gegenüber und in entsprechendem radialen Abstand von der Kochplattenmitte befindet sich in der Abdeckung eine Vertiefung 61, die in ihren Abmessungen so gewählt ist, daß sie den vorspringenden Abschnitt des Durchführungsteils 51 aufnehmen kann, wenn die Kochplatten Rückseite an Rückseite und um 180° gegeneinander versetzt aufeinander gestapelt werden, ohne daß die Anschlußleitungen 58 zu scharf abgeknickt werden müßten. Die Breite der Vertiefung ist wesentlich größer als die des Durchführungsteils, so daß die Anschlußleitungen 58 nach innen geklappt werden können und das Anschlußstück 75 neben dem Isolierstück in der Vertiefung 61 liegen kann. Es ist aber auch möglich, das Anschlußstück 75 nach außen geklappt etwa in einer Ebene mit der Kochplatte zu lagern.

Jedes freie Ende jeder flexiblen Anschlußleitung 58 ist in einem Kanal 83 des Anschlußstücks 75 eingeführt. Die Kanäle 83 sind nebeneinander angeordnet und bestehen aus Löchern, die das Anschlußstück 75 durchdringen, das aus elektrisch isolierendem Material besteht und die Form einer quer zu den Leitungen 58 angeordneten Leiste besitzt und diese nahe ihren Enden mechanisch so miteinander verbindet, daß die Anschlußleitungen 58 ein Band oder einen Streifen bilden. Jedes der Löcher hat einen kreisförmigen Querschnitt und einen Abschnitt 84 von größerem und einen Abschnitt 85 von kleinerem Durchmesser mit einer dazwischen liegenden Schulter 86. An der Mündung des Abschnittes 85 jedes Loches sind zwei seitliche Ausnehmungen 87 in der Frontfläche 97 des Anschlußstücks 75 vorgesehen.

Jedes freie Ende 90 einer Anschlußleitung ist mit einer Aderendhülse 88 versehen, die aus einer Blechhülse besteht, die das Ende des Drahtstranges umgibt. Die Isolierung wird von zwei Blechlaschen 98 an ihrem Ende umgriffen. Die Aderendhülse 88 ist aus einem Blechzuschnitt hergestellt, der zuerst in die Querschnittsform eines U gebogen ist. Nach dem Einführen der Ader in das U wird er in eine Kreisform zusammengebogen (Fig. 4). Die ebenfalls U-förmig vorgeformten Laschen 89 werden dicht um die Isolierung, die in Form einer losen Isolierhülse aufgeschoben sein kann, gepreßt.

Wenn die Aderendhülse 88 nun in den Kanal 83 eingeführt wird, schlägt das Isolierende 89 an der Schulter 86 und positioniert die Endhülse in Längsrichtung. Die Hülse läuft durch den engeren Teil 85 des Kanals hindurch, aber ragt mit seinem längeren Abschnitt über die Fläche 97 hinaus. Nach der Einführung wird die endgültige Verformung der Aderendhülse 88 in ihrem über die Frontfläche 97 hervorragenden Abschnitt vorgenommen. Dazu wird die Hülse in die in Fig. 5 dargestellte Nierenform verpreßt, die breiter, aber niedriger ist als die vorherige Kreisform (Fig. 4). Fig. 5 zeigt, daß die seitlichen Abschnitte der Hülse 88 in die Ausnehmungen 87 gepreßt werden, die die Aderendhülse sowohl gegen Herausziehen aus dem Kanal als auch gegen Verdrehung festlegen. Die Aderendhülse 90 bildet dadurch Anschlußstifte, die in jedes Anschlußteil eingeführt und dort mittels Schrauben, Steckanschlußfedern oder dergleichen festgelegt werden können.

Fig. 2 zeigt einen Anschlußsockel 91 aus Isoliermaterial, der innere Kammern enthält, die von außen durch Öffnungen von beiden Seiten her zugänglich sind. In jeder der Kammern ist ein Metallkäfig 92 aufgenommen, der eine C-förmige, doppelte Federklemme 93 aufnimmt, deren eines freies Ende 94 scharf abgeschnitten ist, während das andere Ende 95 nach innen gebogen ist.

Wenn die Aderendhülse 88 von einer Seite eingeführt wird und ein Zuleitungsdraht 96 von der anderen Seite, werden sie beide festgeklemmt und elektrisch leitend an den Boden des Käfigs 92 durch die Federklemme angedrückt, die an ihrem scharfen Ende 94 selbstsichernd ist. An ihrem abgebogenen Ende 95 schnappt sie in eine schräg bzw. querangeordnete Nut 98 ein, die in die Hülse 88 gepreßt ist, wodurch eine ausreichend starke - Verbindung hergestellt wird. Wenn man versucht, die Drähte von beiden Seiten aus dem Anschlußsockel zu ziehen, so wird jedoch zuerst (und nur) die Aderendhülse 88 herausgezogen. Es ist daher unmöglich, daß das unisolierte freie Ende der ans Haushaltsnetz angeschlossenen und daher stromführenden Zuleitung 96 frei liegt.

Bei der Erfindung werden die freien Enden der flexiblen Anschlußleitungen in einen Mehrfachstecker verwandelt, der leicht mit einem Anschlußsockel oder mit einzelnen Feder-oder Schraubanschlüssen angeschlossen werden kann. Die Stecker oder Stifte werden genau parallel zueinander und mit den flachen Seiten der Hülse in die gewünschte Richtung zeigend gehalten. Es ist möglich, einen Vorsprung 99 vorzusehen, der über die Außenseite 97 des Anschlußstücks 65 vorsteht und mit einer entsprechenden Ausnehmung im Anschlußsockel zusammenarbeitet, um die Verdrehung des Anschlusses und den Anschluß der falschen Leitungen aneinander zu verhindern. Dies könnte auch durch verschiedene unsymmetrische Formgebung oder Ausrichtung der Aderendhülsen 88 oder des Anschlußstücks 75 erfolgen. Die Erfindung ermöglicht es, automatische Vorrichtungen, beispielsweise Industrieroboter zu verwenden, um die Kochplatten in einem Kochgerät zu montieren und zwar einschließlich der Vornahme der elektrischen Anschlüsse. Dafür könnten die Maßnahmen, die einen verdrehten Anschluß ausschließen, auch Vorsprünge oder Ausnehmungen an dem Verbindungsstück sein, die von dem Greifer des Industrieroboters ergriffen oder abgeführt werden. Es ist möglich, Aderendhülsen zu benutzen, in denen die die Anschlußstifte bildenden Teile nicht aus Drähten bestehen, die von einer Hülse umgeben sind, sondern aus Blechfahnen.

Fig. 6 zeigt die Unterseite eines Kochgerätes, wie beispielsweise der Einbauplatte 104 für einen Kochherd oder eine Kochmulde, die vier Kochplatten 11 der vorher beschriebenen Art enthält. Ihre Anschlußstücke 75 sind in einen Anschlußblock 105 eingesteckt, der die Grundform eines Kreuzes mit den Anschlußstücken an seinen vier Endflächen hat. Die Anschlüsse können Klemmelemente enthalten, wie sie im Zusammenhang mit Fig. 2 beschrieben sind, die aber nur für die Einführung der Anschlüsse 58 von der Kochplatte vorgesehen sind, während die Zuleitungsdrähte 96 zum Haushaltsnetz oder den Reglern der Kochplatte in einem flexibeln mehradrigen Kabel 106 enthalten sind, das aus dem Zentrum des Anschlußblocks 105 herausragt. Am Ende des Kabels 106 sind vier Anschlußstecker 107 vorgesehen, die in Steckanschlüsse 108 an einem gemeinsamen Verbindungsblock 109 eingesteckt werden können, der an einer Seite des Kochgerätes angebracht ist und der auch die Regler etc. für das Kochgerät enthalten kann. Der Anschlußblock 105 ist an der Einbauplatte 104 im Zentrum zwischen den vier Kochplatten 11 angebracht, so daß dort jeweils ein minimaler Abstand von den Kochplatten vorliegt, so daß mit relativ kurzen Anschlußleitungen 58 die Verbindung zum Block 105 herzustellen ist.

Durch die im Zusammenhang mit Fig. 6 beschriebenen Merkmale ist eine automatische Montage des Kochgerätes möglich: Der Anschlußblock 105 und der Verbindungsblock 109 werden an der Einbauplatte angebracht und miteinander durch das vorfabrizierte Kabel 106 verbunden. Die Kochplatten 11 können nun in die Öffnungen in der Einbauplatte 104 von oben her automatisch eingeführt werden. Infolge der flexiblen Drähte 58, die zum Inneren der Kochplatte hin gebogen sind, kann dies ohne seitliches Kippen oder Verschieben geschehen. Danach werden die Anschlüsse durch Einstecken der Anschlußstücke 75 in den Terminalblock 105 vollendet. Besonders vorteilhaft ist, daß an der Unterseite kein unisoliertes Teil vorliegt, so daß gegebenenfalls auf eine Isolierabdeckung für die Unterseite des Kochgerätes verzichtet werden kann.

## Patentansprüche

1. Elektrokochplatte mit einem Kochplattenkörpter (12) und einer unteren Abdeckung (24) sowie aus der Abdeckung hinausragenden Isolierstück (51) für die Durchführung der elektrischen Kochplattenanschlüsse (58, 81) durch die Abdeckung, wobei wärmebeständig isolierte, flexible Anschlußleitungen (58) die ausreichend lang sind, um deren Anschlußstück (75) außerhalb des Bereichs der Elektrokochplatte (11) anzuordnen, zu einem gemeinsamen, freibeweglich angeordneten Anschlußstück (75) führen, und wobei die Enden (90) der flexiblen Anslußleitungen (58) zur Einführung in einen Anschlußsockel (91, 105) ausgebildet sind, dadurch gekennzeichnet, daß das Anschlußstück (75) Halteeinrichtungen aufweist, die die Enden (90) der flexiblen Anschlußleitungen (58) nach Art von Anschlußstiften bzw. -fahnen parallel zueinander ausgerichtet halten, und daß die Enden (90) durch das Anschlußstück (75) hindurch und auf der Anschlußseite aus ihren herausragen.

2. Elektrokochplatte nach Anspruch 1, dadurch gekennzeichnet, daß die Halteeinrichtungen oder die Enden so ausgebildet bzw. angeordnet sind, daß sie in den Anschlußsockel (91, 105) nur in einer Stellung einführbar sind.

3. Elektrokochplatte nach Anspruch 1 oder 2, dadurch gekennzeichnet, daß das Anschlußstück (75) Kanäle (83) enthält, in die die Enden (90) der flexiblen Anschlußleitungen (58) eingeführt und durch Verformung des Endes (90) gesichert und befestigt sind, wobei vorzugsweise die Kanäle in den Anschlußstücken (75) Öffnungen (83) sind, die eine innere Schulter (86) zum Angriff einer entsprechenden Schulter nahe dem Ende der . flexiblen elektrischen Anschlußleitungen (58) haben.

4. Elektrokochplatte nach einem der vorhergehenden Ansprüche, dadurch gekennzeichnet, daß die flexiblen Anschlußleitungen (58) aus Litzen bestehen, deren Enden (90) von Aderendhülsen (88) umgeben sind, wobei vorzugsweise die Aderendhülsen (88) nach ihrem Einführen in die Kanälen (83) in ihre endgültige Form gebracht sind und insbesondere das Anschlußstück (75) Ausnehmungen (87) enthält, in die Teile der Aderendhülsen (88) in Folge der Formung der Endhülsen eingreifen.

5. Elektrokochplatte nach einem der vorhergehenden Ansprüche, dadurch gekennzeichnet, daß der mit den Enden (90) zusammenwirkende Anschlußsockel (91) Federklemmelemente (93) zum Greifen und Festhalten der Enden (90) und vorzugsweise von Zuleitungen vom Elektrizitätsnetz aufweist, wobei bevorzugt die Federklemmelemente für die Zuleitungen selbstsperrend, jedoch für die flexiblen Anschlußleitungen (58) nicht selbstsperrend sind.

6. Elektrokochplatte nach einem der vorhergehenden Ansprüche, dadurch gekennzeichnet, daß das isolierende Durchführungsteil (51) in eine Öffnung in der Abdeckung (24) eingesetzt ist, das Kanäle (57) hat, durch die die elektrischen Kochplattenanschlüsse (58, 81) hindurchlaufen, daß das Durchführungsteil (51) zumindest Elemente einer Positioniereinrichtung (101) zur axialen Positionierung der elektrischen Anschlußleitungen (58, 180) in den Kanälen enthält und daß vorzugsweise das Durchführungsteil (51) aus zwei zusammenpassenden Teilen hergestellt ist, die zwischen sich die Kanäle (57) bilden.

7. Elektrokochplatte nach Anspruch 6, dadurch gekennzeichnet, daß die Positionierungseinrichtung eine Verbindung (100) zwischen den flexiblen elektrischen Anschlußleitungen und einer Verbindungsleitung (81) der Kochplatte enthält, die seitlich über die Anschlußleitungen bzw. die Verbindungsleitungen hinausragt und in einer Ausnehmung (101) des Durchführungsteils (105) angeordnet ist.

8. Elektrokochplatte nach Anspruch 6 oder 7, dadurch gekennzeichnet, daß die Isolierung (82) der flexiblen elektrischen Anschlußleitungen (58) in die Kanäle (57) des Durchführungsteils (51) hineinreicht.

9. Elektrokochplatte nach einem der vorhergehenden Ansprüche, dadurch gekennzeichnet, daß der Anschlußsockel (105) aus einem Anschlußblock besteht, der an einem Elektrokochgerät (104) angeordnet ist und Steckanschlüsse für die Anschlußstücke (75) mehrerer Elektrokochplatten (11) hat.

10. Elektrokochplatte nach Anspruch 9, dadurch gekennzeichnet, daß der Anschlußblock (105) durch flexible Leitungen (106) mit einem Verbindungsblock (109) verbunden ist, der vorzugsweise an einer Seite des Elektrokochgerätes fest angebracht ist.

## Claims

1. Electric hotplate with a hotplate body (12) and a lower cover (24), as well as an insulating piece (51) projecting from the cover for the passage or the electric hotplate connections (58, 81) through said cover, thermally stably insulated, flexible leads (58), which are sufficiently long for arranging the connecting piece (75) thereof outside the area of the electric hotplate (11) lead to a common, freely movably arranged connecting piece (75) and the ends (90) of the flexible leads (58) are constructed for insertion in a connection socket (91, 105), characterized in that the connecting piece (75) has retaining means keeping the ends (90) of flexible leads (58) aligned parallel to one another in the manner of connecting pins or lugs and that the ends (90) project through the connecting piece (75) and out of the latter on the connection side thereof.

2. Electric hotplate according to claim 1, characterized in that the retaining means or the ends are so constructed or arranged that they can only be inserted in one position into the connection socket (91, 105).

3. Electric hotplate according to claims 1 or 2, characterized in that the connecting piece (75) contains channels (83), into which are inserted the ends (90) of the flexible leads (58) and are secured and fixed by deforming end (90) and preferably the channels in the connecting pieces (75) are openings (83), which have an inner shoulder (86) for the engagement of a corresponding shoulder close to the end of the flexible electric leads (58).

4. Electric hotplate according to one of the preceding claims, characterized in that the flexible leads (58) comprise stranded wires, whose ends (90) are surrounded by multicore cable ends (88) and preferably following the insertion of the multicore cable ends (88) into channels (83) they are brought into their final form and in particular the connecting piece (75) contains recesses (87) in which engage parts of the multicore cable ends (88) as a consequence of the shaping thereof.

5. Electric hotplate according to one of the preceding claims, characterized in that the connection socket (91) cooperating with ends (90) has spring clips (93) for gripping and securing the ends (90) and preferably cables from the electricity mains, preferably the spring clip elements for the cables being self-locking, but are not self-locking for the flexible leads (58).

6. Electric hotplate according to one of the preceding claims, characterized in that the insulating passage part (51) is inserted in an opening in cover (24), having channels (57) through which pass the electric hotplate connections (58, 81), that the passage part (51) at least contains elements of a positioning device (101) for the axial positioning of the electrical leads (58, 180) in the channels and that preferably the passage part (51) comprises two matching portions, which form the channels (57) between them.

7. Electric hotplate according to claim 6, characterized in that the positioning device contains a connection (100) between the flexible electric leads and a connecting line (81) of the hotplate, which project laterally over the leads or connecting lines and is arranged in a recess (101) of passage part (105).

8. Electric hotplate according to claims 6 or 7, characterized in that the insulation (82) of the flexible electric leads (58) extends into the channels (57) of passage part (51).

9. Electric hotplate according to one of the preceding claims, characterized in that the connection socket (105) comprises a terminal block, which is arranged on an electric cooker (104) and has plugs and sockets for the connecting pieces (75) of several electric hotplates (11).

10. Electric hotplate according to claim 9, characterized in that the terminal block (105) is connected by flexible lines (106) to a connection block (109), which is preferably fixed to one side of the electric cooker.

## Revendications

1. Plaque de cuisson électrique comprenant un corps (12) et un recouvrement inférieur (24), ainsi qu une pièce isolante (51) faisant saillie au-delà du recouvrement pour permettre le passage traversant des raccordements électriques (58, 81) de la plaque de cuisson à travers ce recouvrement, plaque dans laquelle des conducteurs flexibles de raccordement (58), isolés pour résister à la chaleur et suffisamment longs pour que leur pièce de raccordement (75) se trouve en dehors de la zone de la plaque de cuisson électrique (11), gagnent une pièce commune de raccordement (75) montée à mouvement libre; et dans laquelle les extrémités (90) des conducteurs flexibles de raccordement (58) sont réalisées en vue d'être insérées dans un culot de raccordement (91, 105), caractérisée par le fait que la pièce de raccordement (75) présente des dispositifs de retenue qui maintiennent les extrémités (90) des conducteurs flexibles de raccordement (58) alignées parallèlement les unes aux autres, à la manière de broches ou languettes de raccordement; et par le fait que les extrémités (90) traversent de part en part la pièce de raccordement (75), dont elles dépassent sur le côté raccordement.

2. Plaque de cuisson électrique selon la revendication 1, caractérisée par le fait que les dispositifs de retenue ou les extrémités sont, respectivement, réalisés ou agencés de telle sorte qu'ils puissent être introduits seulement dans une position dans le culot de raccordement (91, 105).

3. Plaque de cuisson électrique selon la revendication 1 ou 2, caractérisée par le fait que la pièce de raccordement (75) renferme des canaux (83) dans lesquels les extrémités (90) des conducteurs flexibles de raccordement (58) sont introduites et sont bloquées et fixées par déformation de l'extrémité (90), les canaux ménagés dans les pièces de raccordement (75) consistant, de préférence, en des orifices (83) pourvus d'un décrochement interne (86) destiné à l'engagement d'un décrochement correspondant à proximité de l'extrémité des conducteurs flexibles (58) de raccordement électrique.

4. Plaque de cuisson électrique selon l'une des revendications précédentes, caractérisée par le fait que les conducteurs flexibles de raccordement (58) consistent en des cordons dont les extrémités (90) sont entourées par des douilles extrêmes multibrins (88), ces douilles extrêmes multibrins (88) étant de préférence amenées à leur forme définitive après leur introduction dans les canaux (83), et la pièce de raccordement (75) renfermant en particulier des évidements (87) dans lesquels des parties des douilles extrêmes multibrins (88) pénètrent par suite de la mise en forme de ces douilles extrêmes.

5. Plaque de cuisson électrique selon l'une des revendications précédentes, caractérisée par le fait que le culot de raccordement (91) coopérant avec les extrémités (90) présente des éléments de coincement élastique (93) destinés à saisir et à retenir fermement les extrémités (90) et, de préférence, des conducteurs d'alimentation provenant du réseau électrique, les éléments de coincement élastique étant de préférence autobloquants pour les conducteurs d'alimentation, mais non autobloquants pour les conducteurs flexibles de raccordement (58).

6. Plaque de cuisson électrique selon l'une des revendications précédentes, caractérisée par le fait que la pièce isolante (51) de passage traversant est insérée dans un orifice ménagé dans le recouvrement (24), et présente des canaux (57) par lesquels s'étendent les raccordements électriques (58, 81) de la plaque de cuisson; par le fait que la pièce (51) de passage traversant renferme au moins des éléments d'un dispositif de positionnement (101) pour positionner axialement les conducteurs électriques de raccordement (58, 180) dans les canaux; et par le fait que la pièce (51) de passage traversant se compose de préférence de deux parties complémentaires, qui forment entre elles les canaux (57).

7. Plaque de cuisson électrique selon la revendication 6, caractérisée par le fait que le dispositif de positionnement renferme une jonction (100) entre les conducteurs flexibles de raccordement électrique et un conducteur (81) de connexion de la plaque de cuisson, ladite jonction dépassant latéralement au-delà des conducteurs respectifs de raccordement ou de connexion, et étant logée dans un évidement (101) de la pièce (105) de passage traversant.

8. Plaque de cuisson électrique selon la revendication 6 ou 7, caractérisée par le fait que l'isolation (82) des conducteurs flexibles (58) de raccordement électrique s'engage dans les canaux (57) de la pièce (51) de passage traversant.

9. Plaque de cuisson électrique selon l'une des revendications précédentes, caractérisée par le fait que le culot de raccordement (105) consiste en un bloc de raccordement qui est installé sur un appareil de cuisson électrique (104), et présente des raccordements enfichables pour les pièces de raccordement (75) de plusieurs plaques de cuisson électrique (11).

10. Plaque de cuisson électrique selon la revendication 9, caractérisée par le fait que le bloc de raccordement (105) est relié, par l'intermédiaire de conducteurs flexibles (106), à un bloc de jonction (109) installé, de préférence, rigidement d'un côté de l'appareil de cuisson électrique.
